# EUROPÄISCHE PATENTANMELDUNG

(11) **EP 2 728 273 A2**
(43) Veröffentlichungstag der Anmeldung: **07.05.2014**
(21) Anmeldenummer: 13005032.1
(22) Anmeldetag: 22.10.2013
(51) Int. Cl.: F24F 13/068, F24F 13/078, F21V 33/00

(54) **Be- und/oder Entlüftungsdecken für Feuchträume mit einer Beleuchtung**

(30) Priorität: 02.11.2012 DE 202012010504 U
(71) Anmelder: Hidria GIF GmbH, 79112 Freiburg (DE)
(72) Erfinder: Volker, Eckmann, 79189 Bad Krozingen (DE)
(74) Vertreter: Rummler, Felix

(57) **Zusammenfassung**

Eine Be- und/oder Entlüftungsdecke (1) für Feuchträume, zum Beispiel für Großküchen, weist für diese Be- und/oder Entlüftung Kassetten (3) aus parallelen, ineinander greifenden und Zwischenräume zwischen sich freilassenden Profilen (4) und diese Kassetten (3) randseitig unterstützende Halteprofile (5) sowie eine Beleuchtung (2) auf. Das oder die Halteprofile (5) haben dabei an ihrer in Gebrauchsstellung unteren Außenseite, die dem Feuchtraum zugewandt ist, eine Nut (6) und darin das oder die Leuchtmittel für die Beleuchtung (2), sodass separate Beleuchtungskörper vermieden werden können (Fig. 2).

## Beschreibung

Die Erfindung betrifft eine Be- und/oder Entlüftungsdecken für Feuchträume, insbesondere für Großküchen, mit zur Be- und/oder Entlüftung dienenden Kassetten aus parallelen, ineinandergreifenden und Zwischenräume zwischen sich freilassenden Profilen und mit diese Kassetten randseitig unterstützenden Halteprofilen sowie mit einer Beleuchtung des Feuchtraums.

Derartige Be- und Entlüftungsdecken sind in unterschiedlichen Formen bekannt. Die Kassetten haben dabei zwischen einzelnen Profilen die erwähnten Zwischenräume, die als Durchtrittsöffnungen für die Be- und Entlüftung dienen und gleichzeitig das entsprechende Medium umlenken und dabei Fette und Verunreinigungen ausscheiden können. Auch wird dadurch die Zufuhr von Frischluft ermöglicht.

Eine derartige Be- und Entlüftungsdecke ist in DE 27 18 611 C3 beschrieben. Für die Beleuchtung sind dabei übliche Beleuchtungskörper vorgesehen, die jeweils zwischen Kassetten angeordnet sind und eine entsprechende Aufhängung sowie Platz benötigen, der somit den Kassetten und damit der Fläche der Decke verlorengeht, die zum Be- und/oder Entlüften genutzt wird. Das erwähnte Halteprofil ist dabei so ausgestaltet, dass es die beiden Stirnbleche von miteinander fluchtenden und einander benachbarten Kassetten gleichzeitig unterstützen kann.

Der Erfindung liegt die Aufgabe zugrunde, eine Be- und/oder Entlüftungsdecke der eingangs definierten Art zu schaffen, bei welcher für die Beleuchtung weniger oder kein zusätzlicher Platz im Deckenbereich benötigt wird.

Diese Aufgabe wird mit den Mitteln und Merkmalen des Anspruchs 1 gelöst. Vorteilhafte Ausgestaltungen dieser erfindungsgemäßen Lösung sind in den Ansprüchen 2 bis 9 angegeben.

Bei der erfindungsgemäßen Be- und/oder Entlüftungsdecke ist zur Lösung der Aufgabe vorgesehen, dass wenigstens eines der Halteprofile an seiner in Gebrauchsstellung unteren Außenseite eine Nut und darin das/die Leuchtmittel für die Beleuchtung aufweist. Dabei kann es sich um ein Halteprofil handeln, an welchem beidseits Kassetten angreifen und von ihm abgestützt werden, oder es kann sich um ein Halteprofil handeln, das im Randbereich der Decke einseitig mit einer oder mehreren Kassetten beaufschlagt wird. Besonders günstig ist es vor allem in relativ großen Feuchträumen, wenn mehrere oder alle Halteprofile Leuchtmittel für die Beleuchtung aufweisen.

Da keine separat aufzuhängenden Beleuchtungskörper vorgesehen sind, sondern die Halteprofile zur Unterstützung der Kassetten diese Leuchtmittel aufweisen, wird kein Platz für die Beleuchtung verbraucht. Die Halteprofile haben dadurch eine Doppelfunktion.

Eine zweckmäßige Ausführungsform der erfindungsgemäßen Be- und/oder Entlüftungsdecke kann vorsehen, dass das Halteprofil - oder gegebenenfalls mehrere oder alle Halteprofile - in seiner Innenlängshöhlung gegenüber wenigstens einem seiner Außenränder einen durch einen parallelen innenseitig verlaufenden Rand abgetrennten Raum zum Einhängen der Kassette beispielsweise mittels eines stirnseitigen Flansches oder Haltebleches aufweist und dass dieser in dem Halteprofil angeordnete Halteraum in Gebrauchsstellung oberhalb der Nut für das/die Leuchtmittel angeordnet ist.

Es kann also in vorteilhafter und günstiger Weise ein Halteprofil vorgesehen sein, welches etwa dem Halteprofil 12 aus der DE 27 18 611 C3 entspricht, also einen rinnenförmigen Querschnitt hat, dessen Ränder von den Halteblechen der Kassetten hintergriffen werden können, wobei aber zusätzlich an diesem Halteprofil in Gebrauchsstellung unterseitig die Nut mit den Leuchtmitteln insbesondere einstückig eingeformt ist. Somit wird für die Beleuchtung kein zusätzlicher Platz benötigt, denn das oder die Halteprofile sind für die Konstruktion der Decke in jedem Falle vorhanden.

Das Halteprofil kann - analog DE 27 18 611 C3 - im Querschnitt spiegelsymmetrisch ausgebildet sein und beidseits seiner Längsmitte je einen Aufnahmeraum für einen Flansch oder ein Halteblech einer Kassette haben und die in Gebrauchsstellung darunter befindliche, sich nach unten öffnende Nut kann in der Mitte dieses symmetrischen Halteprofils angeordnet sein. Dabei kann der Nutenquerschnitt von der Unterseite des Halteprofils nach oben in den Querschnitt des Halteprofiles eingeformt sein. Somit wird auch dafür kein zusätzlicher Platz benötigt, sondern der Hohlquerschnitt des Halteprofils auch zur Unterbringung der Nut genutzt.

Eine vorteilhafte und zweckmäßige Ausführungsform kann vorsehen, dass als Leuchtmittel in der Nut des Halteprofils wenigstens ein LED-Leuchtstreifen insbesondere mit einer Abdeckung angeordnet ist. Derartige LED-Leuchtstreifen haben eine gute Leuchtkraft und können unter Umständen über die gesamte Länge eines Halteprofils in der entsprechenden Nut angeordnet sein und somit eine gute und ausreichende Beleuchtung bewirken. Dies gilt umso mehr, wenn mehrere Halteprofile mit entsprechenden LED-Leuchtstreifen zu der Be- und/oder Entlüftungsdecke gehören.

Vor allem in größeren Feuchträumen können wenigstens zwei parallele Halteprofile zum Unterstützen von sich zwischen ihnen erstreckenden Kassetten vorgesehen sein und Nuten mit LED-Leuchtstreifen aufweisen. Je größer der entsprechende Feuchtraum ist, umso mehr derartige parallele Halteprofile mit LED-Leuchtstreifen können vorgesehen werden. Gegebenenfalls kann auch das eine oder andere Halteprofil ohne LED-Leuchtstreifen ausgeführt sein, wenn schon eine genügend helle Beleuchtung durch die mit solchen LED-Leuchtstreifen versehenen Halteprofile erzielt werden kann.

Das/die in die Halteprofile einsetzbaren Leuchtmittel können Leuchtbänder mit einer Abdeckung und auf diese mit ihren Anschlüssen montierte LED-Leuchten sein und in die nutförmige Ausnehmung des jeweiligen Halteprofils können diese Leuchtmittel derart einsetzbar sein, dass die Anschlüsse der LED-Leuchten in den Querschnitt des Halteprofils ragen. Somit sind diese Anschlüsse durch ihre Anordnung im Inneren des Halteprofils nicht sichtbar und stören nicht den optischen Eindruck der Be- und/oder Entlüftungsdecke. Diese Anschlüsse können in üblicher Weise zum Beispiel als Kabel zu einer Stromversorgung führen oder mit ihr verbunden sein.

Günstig ist es, wenn das/die Halteprofile Strangpreßprofile bevorzugt aus Aluminium oder aus einer Aluminiumlegierung ist/sind. Sie haben dadurch ein relativ geringes Gewicht und können sehr einfach und preiswert auch mit der vorzugsweise einstückig eingeformten, in Längsrichtung verlaufenden Nut gefertigt werden.

Es ist aber auch möglich, dass das/die Halteprofile aus Eisen, Stahl oder Edelstahl zum Beispiel durch Abkantung geformt ist/sind, was gegebenenfalls eine größere Tragfähigkeit und eine höhere Steifigkeit ergibt.

Es sei noch erwähnt, dass die LED-Leuchtstreifen oder die LED-Leuchten mit ihrer Halterung in die nutförmige Ausnehmung an dem Halteprofil eingeklebt und/oder eingeklemmt sein können. Dies ergibt eine einfache und preiswerte Montage.

Vor allem bei Kombination einzelner oder mehrerer der vorbeschriebenen Merkmale und Maßnahmen ergibt sich eine Be- und/oder Entlüftungsdecke für Feuchträume, bei welcher für die Beleuchtung des Raumes praktisch kein zusätzlicher Platz benötigt wird, der dann für die Be- und Entlüftung nicht mehr zur Verfügung stünde, weil die entsprechenden Leuchtmittel an den zu der erfindungsgemäßen Decke gehörenden Halteprofilen angeordnet sind.

Nachstehend ist ein Ausführungsbeispiel der Erfindung anhand der Zeichnung näher beschrieben. Es zeigt in zum Teil schematisierter Darstellung:
- Fig. 1: eine perspektivische Ansicht der Unterseite eines Teils der erfindungsgemäßen Be- und/oder Entlüftungsdecke mit einen Nut und darin angeordnete Leuchtmittel aufweisenden Halteprofilen,
- Fig. 2: in vergrößertem Maßstab einen Teil einer Be- und Entlüftungsdecke mit erfindungsgemäßen Halteprofil und mit einer Kabelzuführung für die Beleuchtung,
- Fig. 3: in vergrößertem Maßstab die in Fig. 2 mit dem Kreis E markierte Einzelheit sowie
- Fig. 4: eine schaubildliche Ansicht eines Halteprofils schräg von oben mit seinem Querschnitt und mit einer Kabelzuführung zu der Beleuchtung sowie zu einem Transformator für diese Beleuchtung.

Eine im Ganzen mit 1 bezeichnete, in den Fig. 1 und 2 jeweils nur teilweise dargestellte Be- und Entlüftungsdecke, im Folgenden auch "Decke 1" genannt, entspricht im Wesentlichen in ihrer Gesamtanordnung der in den Fig. 10, 11, und 12 dargestellten Decke 1 gemäß DE 27 18 611 C3, wobei allerdings die Beleuchtung 2 in noch zu beschreibende Weise platzsparend vorgesehen ist.

Wie bei der Decke 1, eine Unterdecke, gemäß DE 27 18 611 C3 weist auch die Decke 1 gemäß den Figuren 1 bis 4 zur Be- und/oder Entlüftungsdecke dienende Kassetten 3 aus parallelen, ineinander greifenden und zwischen Zwischenräume zwischen sich freilassenden Profilen 4 und diese Kassetten 3 randseitig unterstützende Halteprofile 5 auf, wie es vor allem in den Fig. 1 bis 3 angedeutet ist.

Vor allem in Fig. 3 und 4 erkennt man deutlich, dass das Halteprofil 5 an seine in Gebrauchsstellung untere Außenseite eine Nut 6 und darin Leuchtmittel als Beleuchtung 2 bzw. für die Beleuchtung des entsprechenden Feuchtraums aufweist.

Bei gleichzeitigen Bertachtung von allem der Fig. 3 und 4 ist gut erkennbar, dass das Halteprofil 5 in seiner rinnenartigen Innenlängshöhlung 7 gegenüber seinen beiden Außenrändern 8 einen durch einen parallelen innenseitig verlaufenden Rand 9 abgetrennten, nach oben offenen Raum 10 zum Einhängen eines stirnseitigen Flansches oder Haltebleches 11 der Kassette 3 aufweist und dass dieser in dem Halteprofil 5 angeordnete Halteraum 10 in Gebrauchsstellung höher als die Nut 6 für das oder die Leuchtmittel der Beleuchtung 2, also oberhalb dieser Nut 6 angeordnet ist.

Das Halteprofil 5 und seine Innenlängshöhlung 7 sind dabei im Querschnitt spiegelsymmetrisch zu einer vertikalen Längsmittelebene ausgebildet und beidseits seiner Längsmitte ist der Halteraum 10 für einen Flansch oder Halteblech 11 eine Kassette 3 vorgesehen, wobei eine Kassette 3 gemäß Fig. 1 und 2 auch aus glatten Blechen oder Paneelen bestehen kann. Die sich in Gebrauchsstellung unter den Halteräumen 10 befindliche, sich nach unten öffnende Nut 6 ist dabei in der Mitte dieses symmetrischen Halteprofils 5 angeordnet, wobei diese Längsmitte auch durch die Nut 6 verläuft.

Als Leuchtmittel für die Beleuchtung 2 ist in der Nut 6 des Halteprofils 5 ein LED-Leuchtstreifen insbesondere mit einer Abdeckung angeordnet und füllt die Nut 6 auf. Beispielweise können diese LED-Leuchtstreifen der Beleuchtung 2 mit ihrer Halterung in die Nut 6 oder nutförmige Ausnehmung an dem Halteprofil 2 eingeklebt und/oder Eingeklemmt sein. Entsprechend einfach ist die Montage.

Gemäß Fig. 1 können für eine ausreichend große Decke 1 wenigstens zwei parallele Halteprofile 5 zum Unterstützen von sich zwischen ihnen erstreckenden Kassetten 3 vorgesehen sein und Nuten 6 mit LED-Leuchtstreifen aufweisen. Aus Fig. 12 von DE 27 18 611 C3 ist es bekannt, dass eine relativ große Anzahl von beispielweise vier derartigen Halteprofilen 5 parallel zueinander vorgesehen sein können. Diese Zahl richtet sich nach der Größe der Kassetten 3 und vor allem nach der Größe des zu belüftenden oder zu entlüftenden Feuchtraumes.

Die die Beleuchtungen 2 bildenden, in die Halteprofile 5 und deren Nuten 6 einsetzbaren Leuchtmittel sind zweckmäßigerweise Leuchtbänder mit einer Abdeckung und sind dabei derart in die jeweilige nutförmige Ausnehmung 6 des Halteprofils 2 eingesetzt, dass Anschlüsse 12 in den Querschnitt und in die Innenlängshöhlung 7 des Halteprofils 5 ragen und den Boden der Nut 6 durchsetzten, um mit den LED-Leuchtstreifen Kontakt zu haben. Gemäß Fig. 4 verlaufen diese Anschlüsse oder Kabelanschlüsse 12 zu einem Transformathohe 13.

Es sei noch erwähnt, dass die im Ausführungsbeispiel dargestellten Halteprofile 5 Strangpressprofile bevorzugt aus Aluminium oder einer Aluminiumlegierung sind, bei denen auch die Nut 6 sowie die weiteren Teile und Bereiche einstückig sein können.

Die Be- und/oder Entlüftungsdecke 1 für Feuchträume, zum Beispiel für Großküchen, weist für diese Be- und/oder Entlüftung Kassetten 3 aus parallelen, ineinander greifenden und Zwischenräume zwischen sich freilassenden Profilen 4 und diese Kassetten 3 randseitig unterstützende Halteprofile 5 sowie eine Beleuchtung 2 auf. Das oder die Halteprofile 5 haben dabei an ihrer in Gebrauchsstellung unteren Außenseite, die dem Feuchtraum zugewandt ist, eine Nut 6 und darin das oder die Leuchtmittel für die Beleuchtung 2, sodass separate Beleuchtungskörper vermieden werden können.

## Patentansprüche

1. Be- und/oder Entlüftungsdecke (1) für Feuchträume, insbesondere für Großküchen, mit zur Be- und/oder Entlüftung dienenden Kassetten (3) aus parallelen, ineinander greifenden und Zwischenräume zwischen sich freilassenden Profilen (4) und mit diese Kassetten (3) randseitig unterstützenden Halteprofilen (5) sowie mit einer Beleuchtung (2) des Feuchtraums, **dadurch gekennzeichnet, dass** wenigstens eines der Halteprofile (5) an seiner in Gebrauchsstellung unteren Außenseite eine Nut (6) und darin das/die Leuchtmittel für die Beleuchtung (2) aufweist.

2. Be- und/oder Entlüftungsdecke nach Anspruch 1, **dadurch gekennzeichnet, dass** das Halteprofil (5) in seiner Innenlängshöhlung (7) gegenüber wenigstens einem seiner Außenränder (8) einen durch einen parallelen innenseitig verlaufenden Rand (9) abgetrennten Raum (10) zum Einhängen der Kassette (3) insbesondere mittels eines stirnseitigen Flansches oder Haltebleches (11) aufweist und dass dieser in dem Halteprofil (5) angeordnete Halteraum (10) in Gebrauchsstellung oberhalb der Nut (6) für das/die Leuchtmittel (2) angeordnet ist.

3. Be- und/oder Entlüftungsdecke nach Anspruch 1 oder 2 **dadurch gekennzeichnet, dass** das Halteprofil (2) im Querschnitt spiegelsymmetrisch ausgebildet ist und beidseits seiner Längsmitte je ein Halteraum (10) für einen Flansch oder ein Halteblech (11) einer Kassette (3) vorgesehen ist und dass die in Gebrauchsstellung darunter befindliche, sich nach unter öffnende Nut (6) in der Mitte dieses symmetrischen Halteprofils (5) angeordnet ist.

4. Be- und/oder Entlüftungsdecke nach einem der Ansprüche 1 bis 3, **dadurch gekennzeichnet, dass** als Leuchtmittel in der Nut (6) des Halteprofils (5) wenigstens ein LED-Leuchtstreifen insbesondere mit einer Abdeckung angeordnet ist.

5. Be- und/oder Entlüftungsdecke nach einem der Ansprüche 1 bis 4, **dadurch gekennzeichnet, dass** wenigstens zwei parallele Halteprofile (5) zum Unterstützen von sich zwischen ihnen erstreckenden Kassetten (3) vorgesehen sind und Nuten (6) mit LED-Leuchtstreifen aufweisen.

6. Be- und/oder Entlüftungsdecke nach einem der Ansprüche 1 bis 5, **dadurch gekennzeichnet, dass** das/die in die Halteprofile (5) einsetzbaren Leuchtmittel Leuchtbänder mit einer Abdeckung und auf diese mit ihren Anschlüssen (12) montierte LED-Leuchten sind und in die nutförmige Ausnehmung (6) des Halteprofils (5) derart einsetzbar sind, dass die Anschlüsse der LED-Leuchten in den Querschnitt des Halteprofils (5) ragen.

7. Be- und/oder Entlüftungsdecke nach einem der Ansprüche 1 bis 6, **dadurch gekennzeichnet, dass** das/die Halteprofile (5) Strangpressprofile bevorzugt aus Aluminium oder aus einer Aluminiumlegierung ist/sind.

8. Be- und/oder Entlüftungsdecke nach einem der Ansprüche 1 bis 7, **dadurch gekennzeichnet, dass** das/die Halteprofile (5) aus Eisen, Stahl oder Edelstahl zum Beispiel durch Abkantung geformt ist/sind.

9. Be- und/oder Entlüftungsdecke nach einem der Ansprüche 1 bis 8, **dadurch gekennzeichnet, dass** die LED-Leuchtstreifen mit ihrer Halterung in die Nut (6) oder nutförmige Ausnehmung an dem Halteprofil (5) eingeklebt und/oder eingeklemmt ist/sind.
